# EUROPÄISCHE PATENTSCHRIFT

(11) **EP 1 205 623 B1**
(45) Veröffentlichungstag und Bekanntmachung des Hinweises auf die Patenterteilung: **16.06.2004**
(21) Anmeldenummer: 01127000.6
(22) Anmeldetag: 14.11.2001
(51) Int. Cl.: E05G 1/00, E05D 15/26, E05F 1/10, E05F 3/10

(54) **Sicherheitsschrank**
Safety cabinet
Armoire de sécurité

(30) Priorität: 14.11.2000 DE 20019307 U
(43) Veröffentlichungstag der Anmeldung: 15.05.2002
(73) Patentinhaber: Asecos GmbH, 63584 Gründau (DE)
(72) Erfinder: Schrems, Michael, 63786 Hösbach (DE); Möhn, Karl-Heinz, 63743 Aschaffenburg (DE)
(74) Vertreter: Stoffregen, Hans-Herbert, Dr. Dipl.-Phys.

(56) Entgegenhaltungen:
- DE-A- 2 945 547
- DE-A- 19 822 498
- DE-U- 20 103 299
- FR-A- 2 089 842
- GB-A- 908 595
- NL-A- 8 800 709
- US-A- 3 605 853

## Beschreibung

Die Erfindung bezieht sich auf einen Sicherheitsschrank mit zumindest einer grundsätzlich unabhängig von ihrer Stellung selbstschließenden Falttür umfassend zumindest zwei gelenkig verbundene Faltflügel, von denen ein erster Faltflügel vorzugsweise im Bereich von einer Seitenwandung des Sicherheitsschrankes um eine vertikal verlaufende Achse schwenkbar gelagert ist und wobei vorzugsweise entlang von sich zwischen den gelenkig miteinander verbundenen Faltflügeln ausbildendem Spalt ein diesen abdeckendes Abdeckelement verläuft.

Bekannt sind Sicherheitsschränke mit Falttüren, deren Türbewegung über eine Linearführung an der oberen Kante der Tür gesteuert wird. Aufgrund der durch Führungsschiene und Gleitelemente zur Linearführung erforderlichen aufwendigen Mechanik sind entsprechende Schränke kostenaufwendig. Zudem ist der Nachteil gegeben, dass durch die üblicherweise dickwandig konstruierte Tür nur eine geringe lichte Öffnung des Schrankes gegeben ist, insbesondere dann, wenn die Türsegmente oder Faltflügel nicht voll.aufeinander liegen.

Türen von Sicherheitsschränken können durch eine Feststelleinrichtung offen gehalten werden, wobei ein Auslösemechanismus im Brandfall die Tür freigibt, um sodann mittels eines Schließmechanismus die Tür zu schließen.

Bei einer weiteren Konstruktion eines Schrankes mit Falttür werden Beschläge benutzt, bei denen die der Bandseite gegenüberliegende Kante mittels eines Lenkhebels auf einem Kreissegment geführt wird. Die Türen entsprechen vom Aufbau üblichen Möbeltüren, die zu Verwindungen der Gesamtkonstruktion führen. Hierdurch bedingt entsteht der Eindruck einer unzuverlässigen Türaufhängung insbesondere dann, wenn der Mechanismus so ausgelegt ist, dass der Lenkhebel an der Tür nicht mit einem Drehpunkt, sondem mit einer Kunststoffführung gleitend realisiert ist.

Ein Sicherheitsschrank mit selbstschließenden Falttüren gemäß Oberbegriff des Anspruchs 1 ist der DE 29 45 547 A1 zu entnehmen. Dabei ist der zwischen den Faltflügeln beim Öffnen der Tür sich ausbildende Spalt mittels einer Blende abgedeckt, die kraft- oder formschlüssig an zumindest einer der Faltflügel angelegt ausgebildet ist. Hierzu kann die Blende förmschlüssig durch ein von einem Faltflügel ausgehenden Fühungselement geführt werden. Eine diesbezügliche Konstruktion ist aufwendig und birgt zudem die Gefahr in sich, dass sich beim Öffnen bzw. Schließen der Falttür eine Bedienperson verletzen kann, da die Blende von der Außenfläche der Falttür abragt.

Eine Schutzabdeckung für eine Tür ist aus der US 5,778,601 bekannt. Dabei ist die einen gebogenen Verlauf aufweisende Abdeckung mit einem Rand an einem Türrahmen befestigt, wohingegen der andere Rand in Kulissenschlitzen geführt aufgenommen ist, der von einem Türflügel ausgeht.

Die DE 15 29 652 C2 bezieht sich auf eine um eine horizontal verlaufende Achse faltbarer Schranktür, bei der ein Türteil über einen Lenker verbunden, der seinerseits von einem Gelenk ausgeht, das über ein Federelement derart drehbar ist, dass die Falttür in geöffneter Stellung eine Totpunktlage überwindet, in der ein selbsttätiges Schließen der Tür ausgeschlossen ist.

Eine Falttür für einen Fernsehempfänger gemäß der DE-AS 11 14 292 umfasst mehrere Türteile, die gelenkig miteinander verbunden sind, wobei mit Ausnahme des am Türrahmen befestigten Türteils die übrigen mit Schwenkhebeln verbunden sind, um eine Führung zu ermöglichen.

Bei einer Falttür für einen Schrank nach der GB , 908 695 sind einerseits ein Hebel und andererseits ein Federelement vorgesehen, so dass dann, wenn ein geöffneter Türflügel über seine Totpunktlage hinaus verschwenkt ist, die Tür in geöffneter Stellung gehalten wird.

Aus der US 3 605 853 ist eine Falttür bekannt, bei der ein äußerer Faltflügel mit einem Hebel verbunden ist, der entlang einer Führungsstange eines Türschließers verschiebbar ist.

In der FR-A-2 089 842 wird ein Schrank mit einer zwei Faltflügel umfassenden Tür beschrieben, die über einen mit einem Türschließer verbundenen L-förmigen Hebel verschließbar ist.

Ein Sicherheitsschrank mit einer zwei Faltflügel aufweisenden Falttür ist aus der NL-A-8 800 709 bekannt.

Die DE 198 22 498 A1 bezieht sich auf einen Türantrieb, einen Flügel einer Tür eines Fensters oder dergleichen.

Ganz allgemein sind auch Türen wie Haustüren mit ölhydraulisch gedämpften Türschließern bekannt, wobei die Schließkraft des Türschließers über eine Druckfeder aufgebaut wird, die durch das Öffnen der Tür gespannt wird. Somit ist die größte Spannung der Feder bei geöffneter Tür gegeben. Mit zunehmender Schließbewegung nimmt die Kraft ab, so dass beim Erreichen des geschlossenen Zustandes die Kraft null oder nahezu null ist. Hierdurch bedingt ist der Nachteil gegeben, dass nur bei geringfügig geöffneter Tür die Druckfeder nicht die erforderliche Zugkraft erzeugt, dass aus kleinen Öffnungen heraus ein Schließen erfolgen kann.

Schließer mit Gleitschienegestänge für Türen oder Fenster sind aus der DE 40 38 720 C2 oder DE 19 822 498 A1 bekannt.

Der vorliegenden Erfindung liegt das Problem zugrunde, einen Sicherheitsschrank der eingangs beschriebenen Art so weiterzubilden, dass mit konstruktiv einfachen Maßnahmen ein sicheres Schließen der Falttür möglich ist, insbesondere duch dann, wenn die Tür nahezu geschlossen ist.

Erfindungsgemäß wird das Problem dadurch gelöst, dass einer der Faltflügel der Falttür mit einem Hebelarm verbunden ist, der mittelbar oder unmittelbar über einen Türschließer in Drehbewegung versetzbar ist, wobei ein Ende des Hebelarms von einer Achswelle durchsetzt ist, die drehbar in dem Türschließer oder mit einer Wandung des Sicherheitsschrankes oder einem von dieser ausgehenden Element gelagert ist, und da anderes Ende des Hebels mit dem zweiten Faltflügel verbunden ist, der mittelbar oder unmittelbar gelenkig mit dem ersten Faltflügel verbunden ist, der an dem Sicherheitsschrank angelenkt ist, dass einer der Faltflügel mit einem Federelement verbunden ist, und das Federelement eine Zug feder ist, deren Längsachse bei vollständig geöffneter Tür senkrecht oder nahezu senkrecht zur von geschlossener Falttür aufgespannter Ebene verläuft und deren längsachse bei geschlossener Falttür parallel oder im Wesentlichen parallel zu dem Hebel verläuft.

Durch die zusätzliche Verbindung der Falttür mit einem Federelement wie Zug- wie Schraubenfeder, die mit einem Ende an einem Faltflügel, insbesondere dem Faltflügel angelenkt ist, der in dem Sicherheitsschrank gelagert ist, und mit ihrem anderen Ende an gegenüberliegender Wandung des Sicherheitsschrankes, insbesondere in unmittelbarer Nähe des Türschließers festgelegt ist, wird die beim Schließen stetig abnehmende Kraft des Türschließers durch die Zugfeder kompensiert, wobei das Federelement so angeordnet ist, dass dessen Kraft bei zunehmendem Schließweg stärker wird, so dass ein sicheres Schließen der Falttür auch aus geringer Offenstellung heraus gewährleistet ist.

In Weiterbildung der Erfindung ist vorgesehen, dass der Hebelarm bei vollständig geöffneter Falttür fixierbar wie verrastbar ist. Hierzu kann von einer Seiteninnenwandung des Sicherheitsschrankes oder von einer Innenfläche einer der Faltflügel ein Halteelement wie Haltekralle ausgehen, die die Tür offenhält, so lange diese nicht manuell geschlossen oder durch eine im Brandfall thermisch wirkende Auslösevorrichtung freigegeben wird.

Weitere Einzelheiten, Vorteile und Merkmale der Erfindung ergeben sich, aus der nachfolgenden Beschreibung von der Zeichnung zu entnehmenden bevorzugten Ausführungsbeispielen.

Es zeigen:
- Fig. 1: eine Vorderansicht eines Sicherheitsschrankes,
- Fig. 2: eine Prinzipdarstellung des Sicherheitsschrankes gemäß Fig. 1 in Draufsicht mit unterschiedlichen Falttürpositionen,
- Fig. 3: einen Schnitt durch den Sicherheitsschrank gemäß Fig. 1,
- Fig. 4: ein Detail des Sicherheitsschrankes gemäß Fig. 1,
- Fig. 5: einen Schnitt durch eine weitere Ausführungsform eines Sicherheitsschrankes,
- Fig. 6: einen Längsschnitt des Sicherheitsschrankes gemäß Fig. 7 im Ausschnitt und
- Fig. 7: eine Prinzipdarstellung eines Türschließers mit von diesem ausgehendem Hebel.

In den Figuren, in denen grundsätzlich gleiche Elemente mit gleichen Bezugszeichen versehen sind, werden bevorzugte Ausbildungen eines Sicherheitsschrankes 10 dargestellt, der der DIN 12925 entsprechen soll.

In Fig. 1 ist dabei der Sicherheitsschrank 10 in Vorderansicht dargestellt. Dieser umfasst Seitenwandungen 12, 14, Kopfwandung 16, Bodenwandung 18 sowie Rückenwandung 19. Die Vorderfront ist durch zwei Falttüren 20, 22 verschließbar, die jeweils aus Türflügeln oder Faltflügeln 24, 26, 28, 30 bestehen. Dabei sind die äußeren Faltflügel 24, 30 im Bereich der Seitenwandungen 12, 14 um eine vertikal verlaufende Achse schwenkbar gelagert und gelenkig mit den inneren Faltflügeln 26, 28 verbunden. Der sich zwischen den gelenkig miteinander verbundenen Faltflügeln 24, 26 und 28, 30 ausbildende Spalt 32, 34 wird über jeweils ein Abdeckelement 36, 38 verschlossen.

Um ein Schließen grundsätzlich unabhängig von der Falttürenstellung, also ein automatisches Schließen der Falttüren 20, 22 zu ermöglichen, sei es im Fall eines Brandes durch automatisches Auslösen, sei es durch manuelles Eingreifen, ist eine Lenkhebelführung vorgesehen, wobei jeweils ein einarmiger Lenkhebel - nachstehend kurz Hebel 40, 42 genannt - jeweils einer der Falttüren 20, 22 zugeordnet ist. Dabei geht der jeweilige Hebel 40, 42 jeweils mittelbar oder unmittelbar von einem Türschließer 43, 45 aus. Dieser ist in Fig. 3 in Bezug auf die Falttür 20 dargestellt. Dabei geht der Hebel 40, 42 vom inneren freien Längs- bzw. Eckrandbereich 46, 48 des inneren Faltflügels 26, 28 aus, der gelenkig mit dem äußeren Faltflügel 24, 30 verbunden ist.

Des Weiteren ist jeweils eine Zugfeder 50, 52 vorgesehen, die jeweils einer der Falttüren 20, 22 zugeordnet ist, wobei die Zugfeder 50, 52 im Anlenkbereich zwischen den Faltflügeln 24, 26, 28, 30 an die jeweilige Falttür 20, 22 eingreift. Dabei ist insbesondere vorgesehen, dass die jeweilige Zugfeder 50, 52 von dem jeweiligen außenliegenden Faltflügel 24, 30 ausgeht, und zwar von dessen dem inneren Faltflügel 26, 28 naheliegendem Längsrandbereich 54.

Die Zugfeder 50, 52 geht im Ausführungsbeispiel - wie der Türschließer 43, 45 - von der Rückwand 19 des Sicherheitsschrankes 10 aus. Dabei verläuft die Zugfeder 52 bei vollständig geöffneter Tür 20, 22 parallel oder im Wesentlichen parallel zu der Seitenwandung 12, 14, also senkrecht oder im Wesentlichen senkrecht zur von der geschlossenen Falttür 20, 22 aufgespannten Ebene. Im geschlossenen Zustand verläuft die Zugfeder 50, 52 parallel zu dem Hebel 40, 42, wie die Fig. 4 verdeutlicht. Durch diese Maßnahmen wird erreicht, dass die Falttüren 20, 22 einen Ziehharmonikaeffekt nicht zeigen, also die Faltflügel 24, 26 bzw. 28, 30 bei geschlossenen Falttüren 20, 22 in einer gemeinsamen Ebene verlaufen. Hierzu ist das jeweilige Federelement 50, 52 vorgesehen, wobei die Funktion anhand der Fig. 6 und somit dem Federelement 52 erläutert wird.

Bei vollständig geöffneter Falttür 22 nimmt das Federelement 52 die Position A ein, wohingegen bei geschlossener Falttür 22 die Position B erreicht ist. In der Position A ist das Federelement 52 vollständig gespannt und kann zum Beispiel eine Zugkraft von 28 N aufweisen. In der Position B ist das Federelement 52 entspannter und kann zum Beispiel eine Kraft von 11 N zeigen. Das Federelement 52 unterstützt nun die Schließbewegung dergestalt, dass in der Stellung A keine Schließkraft wirkt, da das Federelement 52 mit seiner Längsachse in der Ebene verläuft, in der die Faltflügel 28, 30 im geöffneten Zustand aufeinander liegen bzw. parallel zueinander verlaufen. Ungeachtet dessen weist das Federelement 52 in der Position A eine maximale Vorspannung auf. Wird die Schließbewegung eingeleitet, wird die Schließkraft stärker, da der zwischen der Längsachse des Federelementes 52 und der von geschlossenem Faltflügel 22 aufgespannten Ebene eingeschlossene Winkel á von anfänglich 90° (cosinus 90° = 0) in der Position A auf ca. 66° (cosinus 66° = 0,4) in der Position B, also bei geschlossener Falttür 22 abnimmt. Die wirksame Federkraft in der Stellung B steigt somit von 0 x 28 N = 0 auf 0,4 x 11 N = 4,4 N an. Gleichzeitig wirkt eine Kraft von cosinus (90° - 66°) x 11 N = 0,9 x 11 N ≈ 10 N rechtwinklig zur geschlossenen Tür 22 in Richtung Schrankinnerem, die dafür sorgt, dass der zuvor angesprochene Zichharmonikaeffekt unteibleibt.

Durch diese Maßnahmen bedingt erfolgt ein Kompensieren der nachlassenden Zugkraft des Türschließers 45 mit der Folge, dass die Falttür 22 auch dann vollständig schließt, wenn diese mit einem geringen Öffnungwinkel geöffnet ist.

Bei dem Türschließer 43, 45 handelt es sich um einen solchen üblicher Konstruktion, wobei jedoch der Hebel 40, 42 einarmig ausgebildet ist. Unabhängig hiervon umfasst der Türschließer 43, 45 einen Zylinder 58, in dem ein Kolben 60 axial verschiebbar ist, der den Zylinder 58 in Teilkammern 62, 64 unterteilt. Von dem Kolben 60 geht des Weiteren eine Zahnstange 66 als Kolbenstange aus, die über eine einen Ritzel 68 aufweisende Drehlagerung 70 mit dem Hebel 40, 42 oder einem Mitnehmer 72 gemäß der Fig. 5 und 6 verbunden ist, der seinerseits auf den Hebel 40, 42 einwirkt, um diesen zu verschwenken.

Die Kolbenstange bzw. Zahnstange 66 ist innerhalb des Zylinders 58 von einem Federelement 74 umgeben, das dann gespannt wird, wenn der Hebel 40, 42 beim Öffnen der Falttür 20, 22 verschwenkt wird. Des Weiteren sind die Kammern 62, 64 mit Öl gefüllt und über die Auslässe 76, 78 miteinander verbunden. Mit anderen Worten weisen die Türschließer 43, 55 eine übliche Konstruktion auf.

Wie die Fig. 3 verdeutlicht, wird der Faltflügel 20, 22 über den Hebel 40, 42 auf einem Kreisbogen mit einem Radius R geführt, der den Abständen zwischen dem türschließerseitigen Drehpunkt 80 des Hebels 40, 42 und Anlenkpunkt 82 an dem inneren Faltflügel 26, 28 entspricht.

Den Fig. 5 und 6 ist zu entnehmen, dass dann, wenn der Hebel 40, 42 nicht unmittelbar von dem Türschließer 43, 44 gedreht wird, von dem Türschließer 43, 45 der Mitnehmer 42 ausgeht, der gelenkig mit dem Hebel 40, 42 verbunden ist. Der Hebel 40, 42 kann sodann im Bereich der Kopfwandung 76 des Sicherheitsschrankes 10 gelagert sein, wie die Schnittdarstellung gemäß Fig. 8 verdeutlicht.

Der Sicherheitsschrank 10 zeichnet sich folglich durch lenkhebelgeführte Falttüren 20, 22 aus, wobei die Abnahme der Schließkraft der Türschließer 43, 45 durch geeignete und richtig positionierte Zugfedern 50, 52 zumindest teilweise kompensiert wird.

Dabei ragen die Falttüren 20, 22 zu keiner Zeit der Öffnungs- bzw. Schließbewegung wesentlich über die Kontur des Schrankes 10 hinaus, so dass der Schrank 10 zum Beispiel in einer tiefen Nische oder in einer Ecke eines Raumes aufgestellt werden kann.

Der jeweilige Lenkhebel 40, 42 für die Steuerung der Falttürbewegung ist gleichzeitig einarmiger Schließarm eines hydraulisch gedämpften Schließelementes in Form des Türschließers 43, 45, wobei das eine Ende des Schließarms 40, 42 den Drehpunkt 30 bildet, während das andere Ende an anscharnierter Hälfte der Falttür 20, 22, also an dem inneren Faltflügel 26, 28 angelenkt ist. Dabei führt der Anlenkpunkt 82 eine Kreisbogenbewegung aus.

Ferner kann der Hebel 40,42 als Arretierungshebel für die jeweilige Falttür 20, 22 in geöffneter Stellung dienen, also Teil einer hinlänglich bekannten Türfeststellanlage bilden.

Die Aufhängung und Gestaltung des Faltmechanismus der Faltflügeln 24, 26 bzw. 28, 30 erfolgt in so biegesteifer Ausführung, dass eine spielfreie, solide Türsteuerung und -bewegung sichergestellt ist. Dies kann zum Beispiel durch entsprechend präzise Gleit-Zapfenbänder in Verbindung mit durchgehenden Stangenscharnieren unter Ausnutzung eines hinreichend biegesteifen Aufbaus des Türkerns erzielt werden. Die Biegesteifheit des Türkerns kann entweder durch Verleimung von Sandwichelementen oder -bei einem monolithischen Aufbaudurch Wahl des Materials mit entsprechend hohem Biege-E-Modul realisiert werden.

## Patentansprüche

1. Sicherheitsschrank (10) mit zumindest einer grundsätzlich unabhängig von ihrer Stellung selbstschließenden Falttür (20, 22) umfassend zumindest zwei gelenkig verbundene Faltflügel (24, 26; 28, 30), von denen ein erster Faltflügel (24, 30) vorzugsweise im Bereich von einer Seitenwandung (12, 14) des Sicherheitsschrankes um eine vertikal verlaufende Achse schwenkbar gelagert ist und wobei vorzugsweise entlang von sich zwischen den gelenkig miteinander verbundenen Faltflügeln ausbildendem Spalt (32, 34) ein diesen abdeckendes Abdeckelement (84, 86) verläuft,
**dadurch gekennzeichnet,**
**dass** der zweite Faltflügel (26, 28) der Falttür (20, 22) mit einem Hebel (40, 42) verbunden ist, der mittelbar oder unmittelbar über einen Türschließer (43, 45) in Drehbewegung versetzbar ist, wobei ein Ende des Hebels mit einer Achswelle verbunden ist, die drehbar in dem Türschließer oder einer Wandung (19) des Sicherheitsschrankes oder einem von dieser ausgehenden Element gelagert ist, und anderes Ende des Hebels mit dem zweiten Faltflügel (26, 28) verbunden ist, der mittelbar oder unmittelbar gelenkig mit dem ersten Faltfügel (24, 30) verbunden ist, der an dem Sicherheitsschrank (10) angelenkt ist, dass einer der Faltflügel (24, 30) mit einem Federelement (50, 52) verbunden ist und dass das Federelement (50, 52) eine Zugfeder ist, deren Längsachse bei vollständig geöffneter Falttür (20, 22) senkrecht oder im Wesentlichen senkrecht zur von geschlossener Falttür aufgespannter Ebene verläuft und deren Längsachse bei geschlossener Falttür parallel oder im Wesentlichen parallel zu dem Hebel (40, 42) verläuft.

2. Sicherheitsschrank nach Anspruch 1,
**dadurch gekennzeichnet,**
**dass** das Federelement (50, 52) mit maximaler Vorspannung bei vollständig geöffneter Falttür (20, 22) auf diese einwirkt.

3. Sicherheitsschrank nach Anspruch 1,
**dadurch gekennzeichnet,**
**dass** das Federelement (50, 52) eine Schraubenfeder ist.

4. Sicherheitsschrank nach zumindest einem der vorhergehenden Ansprüche,
**dadurch gekennzeichnet,**
**dass** der Hebel (40, 42) und das Federelement (50, 52) derart einander zugeordnet und aufeinander abgestimmt sind, dass bei abnehmender über den Hebel übertragener Schließkraft des Türschließers (43, 45) durch das Federelement eine zumindest teilweise Kompensation der abnehmenden Schließkraft erfolgt.

5. Sicherheitsschrank nach zumindest einem der vorhergehenden Ansprüche,
**dadurch gekennzeichnet,**
**dass** der Hebel (40, 42) bei vollständig geöffneter Tür (20, 22) fixierbar wie verrastbar ist.

6. Sicherheitsschrank nach Anspruch 1,
**dadurch gekennzeichnet,**
**dass** der zweite Faltflügel (26, 28) im Bereich seines freien zu dem ersten Faltflügel (24, 30) fernliegenden Längsrandbereichs mit dem insbesondere einarmig ausgebildeten Hebel (42, 44) verbunden ist.

7. Sicherheitsschrank nach zumindest Anspruch 1,
**dadurch gekennzeichnet,**
**dass** von dem Türschließer (43, 45) ein von diesem drehbarer Mitnehmer (72) ausgeht, der mit dem Hebel (42, 44) so in Eingriff steht, dass die Schließkraft während der Schließbewegung übertragbar ist.

8. Sicherheitsschrank nach zumindest einem der vorhergehenden Ansprüche,
**dadurch gekennzeichnet,**
**dass** der Türschließer (43, 44) einen Zylinder (58) mit in diesem verstellbarem Kolben (60) mit Kolbenstange (66) umfasst, die zylinderaußenseitig zumindest abschnittsweise als Zahnstange ausgebildet ist, die mit einem Ritzel (78) kämmt, über das der Hebel (42, 44) bzw. der Mitnehmer (72) schwenkbar ist.

## Claims

1. Safety cabinet (10) with at least one folding door (20, 22) in principle self-closing independently of its position and comprising at least two hinge-connected folding leaves (24, 26; 28, 30), of which a first folding leaf (24, 30) is mounted preferably in the area of a side wall (12, 14) of the safety cabinet and swivellably about a vertical axis, and where a cover element (36, 38) runs preferably along the gap (32, 34) formed between the two hinge-connected folding leaves and covers said gap,
wherein
the second folding leaf (26, 28) of the folding door (20, 22) is connected to a lever (40, 42) which can be put into rotary motion indirectly or directly via a door closer (43, 45), where one end of the lever is connected to a shaft mounted rotatably in the door closer or in a wall (19) of the safety cabinet or in an element extending therefrom, and the other end of the lever is connected to the second folding leaf (26, 28) that is indirectly or directly hinge-connected to the first folding leaf (24, 30) hinge-connected to the safety cabinet (10), wherein one of the folding leaves (24, 30) is connected to a spring element (50, 52), and wherein said spring element (50, 52) is a tension spring whose longitudinal axis is vertical or substantially vertical to the plane created by the closed folding door (20, 22) when the latter is completely opened and parallel or substantially parallel to the lever (40, 42) when the folding door is closed.

2. Safety cabinet according to Claim 1,
wherein
the spring element (50, 52) with maximum pretensioning acts on the folding door (20, 22) when the latter is completely opened.

3. Safety cabinet holder according to Claim 1,
wherein
the spring element (50, 52) is a helical spring.

4. Safety cabinet according to at least one of the previous claims,
wherein
the lever (40, 42) and the spring element (50, 52) are assigned and matched to one another such that when the closing force of the door closer (43, 45) transmitted via the lever decreases, the decreasing closing force is at least partially compensated by the spring element.

5. Safety cabinet according to at least one of the previous claims,
wherein
the lever (40, 42) is fixable, for example by engagement, when the folding door (20, 22) is completely opened.

6. Safety cabinet according to Claim 1,
wherein
the second folding leaf (26, 28) is connected in the area of its free longitudinal edge area away from the first folding leaf (24, 30) to the lever (42, 44) in particular of one-arm design.

7. Safety cabinet according to at least Claim 1,
wherein
a drive arm (72) rotatable by the door closer (43, 45) extends from the latter and engages with the lever (42, 44) such that the closing force is transferable during the closing movement.

8. Safety cabinet according to at least one of the previous claims,
wherein
the door closer (43, 45) comprises a cylinder (58) with piston (60) adjustable therein with piston rod (66) which on the the outside of the cylinder is designed at least in sections as a rack meshing with a pinion (70) by which the lever (42, 44) or the drive arm (72) can be swivelled.

## Revendications

1. Armoire de sécurité (10) avec au moins une porte pliante (20, 22) qui se ferme par principe automatiquement indépendamment de sa position, comprenant au moins deux battants articulés (24, 26 ; 28, 30) reliés par une articulation, dont un premier battant articulé (24, 30) est logé de manière pivotante autour d'un axe vertical de préférence dans la zone d'une paroi latérale (12, 14) de l'armoire de sécurité, un élément masquant (36, 38) s'étendant de préférence le long de et recouvrant la fente (32, 34) qui se forme entre les deux battants articulés reliés entre eux par une articulation,
**caractérisée en ce que**
le deuxième battant articulé (26, 28) de la porte pliante (20, 22) est relié à un levier (40, 42) qui peut être déplacé directement ou indirectement selon un mouvement rotatif par l'intermédiaire d'une dispositif de fermeture de porte (43, 45), une extrémité du levier étant reliée à un arbre logé de manière pivotante dans le dispositif de fermeture de porte ou dans une paroi (19) de l'armoire de sécurité ou dans un élément sortant de celle-ci, et l'autre extrémité du levier étant reliée au deuxième battant articulé (26, 28) qui est relié directement ou indirectement de manière articulée au premier battant articulé (24, 30) fixé de manière articulée à l'armoire de sécurité (10) ; **en ce que** l'un des battants articulés (24, 30) est relié à un élément élastique (50, 52) et que l'élément élastique est un ressort de traction dont l'axe longitudinal s'étend perpendiculairement ou pour l'essentiel perpendiculairement au plan décrit par la porte pliante fermée lorsque la porte pliante (20, 22) est entièrement ouverte, et dont l'axe longitudinal s'étend parallèlement ou pour l'essentiel parallèlement au levier (40, 42) lorsque la porte pliante est fermée.

2. Armoire de sécurité selon la revendication 1,
**caractérisée en ce que**
l'élément élastique (50, 52) agit sur celle-ci avec une tension maximale lorsque la porte pliante (20, 22) est entièrement ouverte.

3. Armoire de sécurité selon la revendication 1,
**caractérisée en ce que**
l'élément élastique (50, 52) est un ressort à boudin.

4. Armoire de sécurité selon au moins l'une des revendications précédentes,
**caractérisée en ce que**
le levier (40, 42) et l'élément élastique (50, 52) sont disposés et ajustés l'un par rapport à l'autre de telle manière que lorsque décroît l'effort de fermeture du dispositif de fermeture de porte (43, 45) transmis par le levier, l'élément élastique assure une compensation au moins partielle de l'effort de fermeture décroissant.

5. Armoire de sécurité selon au moins l'une des revendications précédentes,
**caractérisée en ce que**
le levier (40, 42) peut être fixé, par exemple par verrouillage, lorsque la porte (20, 22) est entièrement ouverte.

6. Armoire de sécurité selon la revendication 1,
**caractérisée en ce que**,
dans la zone de son bord latéral libre éloigné du premier battant articulé (24, 30), le deuxième battant articulé (26, 28) est relié au levier (42, 44) formé en particulier d'un seul bras.

7. Armoire de sécurité selon au moins la revendication 1,
**caractérisée en ce que**
du dispositif de fermeture de porte (43, 45) sort une tige d'entraînement (72) pivotante par rapport à celui-ci, qui est en prise avec le levier (42, 44) de sorte que l'effort de fermeture puisse être transmis pendant la fermeture.

8. Armoire de sécurité selon l'une des revendications précédentes,
**caractérisée en ce que**
le dispositif de fermeture de porte (43, 45) comprend un cylindre (58) avec un piston (60) réglable à l'intérieur de celui-ci, avec une tige de piston (66) qui, à l'extérieur du cylindre, est formée comme crémaillère au moins sur une section qui s'engrène dans un pignon (70) au moyen duquel pivotent le levier (42, 44) et la tige d'entraînement (72).
